# EUROPÄISCHE PATENTSCHRIFT

(11) **EP 0 271 755 B1**
(45) Veröffentlichungstag und Bekanntmachung des Hinweises auf die Patenterteilung: **08.08.1990**
(21) Anmeldenummer: 87117630.1
(22) Anmeldetag: 28.11.1987
(51) Int. Cl.: B27B 5/16

(54) **Werkstücktisch zum Anbau von Handkreissägen**
Saw bench for mounting portable circular saws
Table porte-pièce pour monter des scies circulaires portatives

(30) Priorität: 29.11.1986 DE 8632048 U
(43) Veröffentlichungstag der Anmeldung: 22.06.1988
(73) Patentinhaber: Black & Decker Overseas AG, FL-9490 Vaduz (LI)
(72) Erfinder: Bergler, Otto, Ing., D-7130 Mühlacker-Lomersheim (DE)
(74) Vertreter: Wilhelm, Hans-Herbert, Dr.-Ing.

(56) Entgegenhaltungen:
- DE-A- 1 628 992
- DE-A- 2 443 550
- DE-C- 3 134 086
- DE-U- 7 621 408

## Beschreibung

Die Erfindung betrifft einen Werkstücktisch nach dem Oberbegriff des Schutzanspruches 1.

Werkstücktische dieser Art sind bekannt (DE-GM 76 21408). Nachteilig ist bei diesen Bauarten, daß der Schwenkarm mit der Handkreissäge stets von entsprechenden Schwenkachsen gelöst und umgesetzt werden muß, ehe er in der neuen Stellung wieder einsatzfähig ist.

Es sind zwar auch Werkstücktische ähnlicher Art bekannt geworden (DE-PS 31 34 086), bei denen ein Abnehmen des Schwenkarmes nicht notwendig ist, weil der Schwenkarm hier zuerst aus seiner Außereingrifflage um 180_{°} in etwa parallel zur Tischfläche und erst dann in die Untertischlage geschwenkt wird. Nachteilig ist dort aber, daß auf diese Weise die Bedienungsseite beim Kapp- und Gehrungssägen eine andere Tischseite ist als die für die in der Untertischlage der Kreissäge notwendige Seite. Alle für den einen Bearbeitungsvorgang vorgesehenen Anschlageinrichtungen müssen daher abgebaut und zur anderen Seite verlegt werden.

Der Neuerung liegt daher die Aufgabe zugrunde, einen Werkstücktisch der eingangs genannten Art so auszubilden, daß ein einfaches Umsetzen von der Übertisch- in die Untertischlage ohne Abnahme des Schwenkarmes möglich wird, wobei die Bedienungsseite jeweils gleichbleiben soll und auch die Möglichkeit zur Durchführung von Schrägschnitten eröffent werden soll.

Zur Lösung werden die kennzeichnenden Merkmale des Schutzanspruches 1 vorgesehen. Durch das Schwenken der Tischplatte des Werkstücktisches bleibt die Drehrichtung des Sägeblattes in beiden Arbeitsstellungen die gleiche, so daß jeweils nur eine Bedienungsseite am Tisch vorgesehen werden muß. Platz auf beiden Seiten des Tisches für die Bedienungsperson oder ein Umdrehen des Werkstücktisches bei Fehlen eines solchen Platzes, ist daher nicht nötig. Es ist zwar für Sägeaggregate bekannt (DE-AS 16 28 992), die Tischplatte um 180_{°} verschwenkbar zu lagern. Die dort vorgesehene Ausführung erlaubt aber nicht das Abnehmen einer Handkreissäge,die auch sonst noch eingesetzt werden kann. Im übrigen wird dort das Sägeaggregat auch an einem verdrehbaren Rundtisch gelagert, was für den Einsatz für Handkreissägen zu aufwendig wäre.

Die Erfindung ist in der Zeichnung anhand eines Ausführungsbeispiels schematisch dargestellt und wird im folgenden erläutert. Es zeigen:
Fig. 1 eine schematische Seitenansicht des neuen Werkstücktisches mit einer angebauten Handkreissäge,
Fig. 2 die Draufsicht auf die Einrichtung der Fig. 1,
Fig. 3 den Werkstücktisch der Fig. 1, jedoch in einer um 180_{°} verschwenkten Lage der Tischplatte, in der das Sägeaggregat unter der Tischoberfläche liegt und
Fig. 4 eine schematische Darstellung einer Ansicht auf die Kulissenführung des Werkstücktisches der Fig. 1.

In der Fig. 1 ist ein Werkstücktisch (1) zum Anbau einer Handkreissäge (2) gezeigt, die über einen nicht gezeigten Anbauflansch fest mit einem Schwenkarm (5) verbunden wird, der um die Achse (7) verschwenkbar gelagert ist. Die Achse (7) verläuft dabei parallel zur Achse (9) des Sägeblattes (4) der Handkreissäge (2) und sie ist in einer Lagerung (10) unterge bracht, die ihrerseits verschwenkbar über einen Flansch (11) an einer Kulissenführung (6) gehalten ist. Die Kulissenführung (6) mit dem Kulissenschlitz (12) ist dabei - siehe Fig. 4 - so ausgelegt, daß sie kreisbogenförmig verläuft um eine Achse (8), die in der Tischfläche (3a) der Tischplatte (3) und durch den Schlitz (13) in der Tischplatte (3) verläuft. Die Ausgestaltung und Anordnung der Handkreissäge am Schwenkarm (5) ist außerdem so getroffen, daß die Achse (8) auch die Sägeblattebene schneidet, wenn diese in der Untertischstellung gemäß Fig. 3 von unten her durch den Schlitz hindurchgeführt ist. Die Kulissenführung (6) ist fest mit der Tischplatte (3) verbunden. Die Tischplatte (3) selbst ist um die Achse (14) schwenkbar an einem Tischgestell (15) gelagert, das mit Beinen (16) versehen ist. Die in der Fig. 1 und in der Fig.3 gezeigte Stellung der Tischplatte (3) ist jeweils arretierbar.

Der Schwenkarm (5) stützt sich über eine Druckfeder (17) an einem Vorsprung des Flansches (11) ab, die dafür sorgt, daß in der Übertischstellung nach Fig.1 der Schwenkarm stets nach oben gedrückt wird, so daß er den Einsatz der Handkreissäge (2) wie bei einer Kappsäge ermöglicht. In der Untertischstellung nach Fig. 3 wird in an sich bekannter Weise der Schwenkarm (5) gegen die Tischplatte (3) über eine Schraubverbindung gezogen, so daß die durch das Sägeblatt (4) bedingte Schnitttiefe beim Tischsägen einstellbar ist.

## Patentansprüche

1. Werkstücktisch zum Anbau von Handkreissägen, der mit einer Tischplatte mit einem Schlitz zur teilweisen Durchführung des Sägeblattes und mit einem Schwenkarm zum Anbau der Handkreissäge ausgerüstet ist, mit dem die Handkreissäge in einer Übertischlage als Kapp- oder Gehrungssäge und in einer Untertischstellung als Tischsäge verwendbar ist, dadurch gekennzeichnet, daß die Tischplatte (3) um 180_{°} schwenkbar am Werkstücktisch (1) gelagert und mit einer Kulissenführung (6) für die Schwenkachse (7) des Schwenkarmes (5) versehen ist, an der die Schwenkachse (7) mindestens nach einer Seite um eine parallel zur Sägeblattebene verlaufende und in der Ebene der Tischauflagefläche (3a) liegende Achse (8) schwenkbar ist.

## Claims

1. Workpiece table for mounting manual circular saws, which is provided with a table plate having a slot for passing through part of the saw blade and having a pivot arm for mounting the manual circular saw, and by means of which the manual circular saw can be used in a position above the table as an oscillating or mitre box saw and in a position below the table as a table saw, characterised in that the table plate (3) is mounted on the workpiece table (1) such that it can pivot through 180° and is provided with a connecting link guide (6) for the pivot shaft (7) of the pivot arm (5), on which guide the pivot shaft (7) can be pivoted at least to one side about an axis (8) which runs parallel to the saw blade plane and lies in the plane of the table bearing surface (3a).

## Revendications

Table porte-pièce pour monter des scies circulaires portatives, équipée d'un plateau de table comportant une fente pour y faire passer partiellement la lame de la scie, et d'un bras pivotant pour monter la scie circulaire portative, et avec lequel la scie circularie portative est utilisable, dans une position au-dessus de la table comme scie oscillatoire ou scie à onglets, et dans une position au-dessous de la table comme scie à table de menuisier, table porte-pièce caractérisée en ce que le plateau de table (3) est monté, de façon à pouvoir pivoter de 180_{°}, sur la table porte-pièce (1) et est pourvu d'un guide de coulisse (6) prévu pour l'axe de pivotement (7) du bras pivotant (5), et sur lequel l'axe de pivotement (7) est susceptible de pivoter au moins d'un côté, autour d'un axe (8) s'étendant parallèlement au plan de la lame de tué dans le plan de la surface d'appui (3a) que présente la table.
